# EUROPÄISCHE PATENTSCHRIFT

(11) **EP 0 662 592 B1**
(45) Veröffentlichungstag und Bekanntmachung des Hinweises auf die Patenterteilung: **23.07.1997**
(21) Anmeldenummer: 94119802.0
(22) Anmeldetag: 15.12.1994
(51) Int. Cl.: F24H 1/26

(54) **Dreizug-Heizkessel**
Three-pass boiler
Chaudière à trois passages

(30) Priorität: 08.01.1994 DE 4400400
(43) Veröffentlichungstag der Anmeldung: 12.07.1995
(73) Patentinhaber: VIESSMANN WERKE GmbH & CO., 35107 Allendorf/Eder (DE)
(72) Erfinder: Burger, Helmut, Prof.-Dr.Ing., D-35816 Biedenkopf-Kombach (DE); Hofmann, Robert, D-35116 Hatzfeld (DE)
(74) Vertreter: Wolf, Günter, Dipl.-Ing.

(56) Entgegenhaltungen:
- EP-A- 0 120 435
- WO-A-91/06813
- CH-A- 488 156
- DE-A- 3 217 355
- DE-U- 9 116 403

## Beschreibung

Die Erfindung betrifft einen Dreizug-Heizkessel gemäß Oberbegriff des Patentanspruches 1.

Derartige Dreizug-Heizkessel sind bspw. nach der CH-A-485 182 bekannt. Unter "parallel erstreckt" bezgl. des dritten Zuges ist dabei zu verstehen, daß sich die Kanäle des dritten Zuges zwischen den Kanälen des zweiten Zuges erstrecken, d.h., die Heizgase durchströmen die Brennkammer und die beiden Folgezüge jeweils im Gegenstrom. Der Gegebenheit, daß sich die Heizgase auf ihrem Weg zum Heizgasabzug abkühlen, also ihr Volumen reduzieren, ist bislang nur durch Heizgaszugeinsätze entsprochen worden, deren Dichteanordnung zur Abzugsseite hin zunimmt, daß man den Querschnitt bspw. des dritten Zuges kleiner bemißt als den des zweiten Zuges oder daß man gemäß DE-A-35 35 341 den Längsrippenbesatz zur Abzugsseite hin enger anlegt. Eine solche Anpassung kann auch dadurch erreicht werden, daß man für den dritten Zug mehrere, entsprechend querschnittskleinere Rohre im wasserführenden Gehäuse einbaut.

Der Erfindung liegt die Aufgabe zugrunde, einen Dreizug-Heizkessel der eingangs genannten Art dahingehend zu verbessern und auszubilden, daß der gesamte Strömungsweg hinter der Brennkammer kontinuierlich dem abnehmenden Heizgasvolumen und der sich damit mindernden Strömungsgeschwindigkeit der Heizgase angepaßt ist, d.h., es soll eine weitgehend gleiche Strömungsgeschwindigkeit auf der ganzen Weglänge erreichbar sein.

Diese Aufgabe ist mit einem Dreizug-Heizkessel der gattungsgemäßen Art nach der Erfindung durch die im Kennzeichen des tentanspruches 1 angeführten Merkmale gelöst.

Bei dieser erfindungsgemäßen Ausbildung wird also die in Draufsicht und im Längsquerschnitt konische Form der Kanäle des zweiten Zuges ausgenutzt, um mit den umgekehrt konischen Zwischenräumen zwischen diesen konischen Kanälen des zweiten Zuges die konischen Kanäle des dritten Zuges zu bilden. Da die Abströmquerschnitte der den zweiten Zug bildenden Kanäle den Zuströmquerschnitten strömquerschnitten der Kanäle des dritten Zuges entsprechen, ergibt sich also ein sich insgesamt kontinuierlich verengender Strömungsweg für die Heizgase, d.h., diese passieren die Wärmeübergangs flächen mit weitestgehend gleicher Strömungsgeschwindigkeit, was auch insgesamt mit einem verbesserten Wärmeübergang verbunden ist und damit eine kompakte Bauweise derartiger Kessel ermöglicht.

Bezüglich des Grundprinzips der Heizgaszuganpassung an das sich durch zunehmende Abkühlung reduzierende Abgasvolumen wird auf die DE-A-29 52 564 und die DE-A-16 79 396 verwiesen, bei deren Gegenständen es sich um Zweizugkessel handelt, wobei lediglich die sich an die Umkehrbrennkammer anschließenden, den zweiten Zug bildenden Heizgaszüge zur Abzugsseite hin verengen.

Der erfindungsgemäße Dreizug-Heizkessel und dessen vorteilhaften und praktischen Ausführungsformen werden nachfolgend anhand der zeichnerischen Darstellung von Ausführungsbeispielen näher erläutert.

Es zeigen
- Fig. 1: einen Längsschnitt durch einen Dreizug-Heizkessel längs Linie I-I in Fig. 3;
- Fig. 2: eine Draufsicht auf die in "Abwicklung" dargestellten, den zweiten und dritten Zug bildenden Kanäle;
- Fig. 3: einen Schnitt durch den Dreizug-Heizkessel längs Linie III-III in Fig. 1;
- Fig.4A-C: Schnitte unterschiedlicher Ausführungsformen der zweiten und dritten Züge aus Stahlblech;
- Fig. 5: einen Schnitt durch eine Guß-Ausführungsform der heizgasführenden Räume;
- Fig. 6: einen Längsschnitt durch eine besondere Guß-Ausführungsform und
- Fig.7A,B: weitere Schnitte durch Guß-Ausführungsformen.

Der Dreizug-Heizkessel besteht gemäß Fig. 1 aus einem wasserführenden Gehäuse 1 mit einer den ersten Zug 2 bildenden Brennkammer 3 mit brennerfernen, zum zweiten in Kanäle 4' gegliederten, die Brennkammer 3 umfassenden Zug 4 führenden Abzugsöffnungen 5, zu welchem zweiten Zug 4 der dritte, ebenfalls in Kanäle 6' gegliederte und ebenfalls die Brennkammer 3 umfassende Zug 6 parallel erstreckt ist. Nicht dargestellt ist der Brennkammerverschluß mit dem Brenner.

Für einen solchen Dreizug-Heizkessel ist nun wesentlich, und dies gilt für alle nachfolgend beschriebenen Ausführungsformen, daß gemäß Abwicklungsdarstellung in Fig. 2 die Kanäle 4' des zweiten Zuges 4 zur Brennerseite hin mit abnehmenden Querschnitten Q und zwischen diesen Kanälen 4' die Kanäle 6' des dritten Zuges 6 zur Abzugsseite hin mit abnehmenden Querschnitten Q bemessen sind, wobei die Abströmquerschnitte 7 des zweiten Zuges 4 den Zuströmquerschnitten 8 des dritten Zuges 6 entsprechen. Abgesehen von den Überströmbereichen zwischen den Abström- und Zuströmquerschnitten 7, 8 ergibt sich durch diese Ausbildung der Kanäle 4', 6' eine kontinuierliche Verengung des gesamten Strömungsweges von den Abzugsöffnungen 5 am Ende der Brennkammer 3 bis zu den Ausmündungen 8' des dritten Zuges, von denen aus die Heiz- bzw. Abgase in den Abzugsstutzen 20 des Gehäuses 1 gelangen. Dieser gesamte Strömungsweg wird mit im wesentlichen gleicher Strömungsgeschwindigkeit von den Heizgasen passiert.

In den Fig. 2 bis 7 sind unterschiedliche Ausführungsformen dargestellt.

Gemäß Fig. 4A, B sind die Kanäle 4', 6' der Züge 4, 6 durch auf die Brennkammerwand 3' oder auf einen die Kanäle 4', 6' zur Wasserseite begrenzenden Außenmantel 9 wärmeleitend aufgesetzte Stege 10 begrenzt, und die freien Enden 10' der Stege 10 stehen in Wärmeleitkontakt mit dem Außenmantel 9 oder der Brennkammerwand 3'. Dabei können, wie ebenfalls dargestellt, die freien Enden 10' der Stege 10 als abgekröpfte Anlagestreifen 10'' zum Außenmantel 9 oder zur Brennkammerwand 3' ausgebildet sein. Beim Zuschnitt der Stege 10 ist zu berücksichtigen, daß sich diese nicht auf geraden Zylindermantellinien, sondern längs sehr steiler Schraubenlinien erstrecken. Wie in Fig. 4C dargestellt, können die kanäle 4', 6' der Züge 4, 6 durch im Querschnitt u-förmige Faltungen 11 der die Brennkammer 3 konzentrisch umgebenden Wand 12 gebildet, die Freiflächen 13 zwischen den Faltungen 11 mit Abdeckstreifen 14 verschlossen und alle Kanäle 4', 6' mit einem Außenmantel 9' umschlossen sein. Diese Faltungen 11 werden an einem entsprechend bemessenen Blechzuschnitt mit geeigneten Falteinrichtungen angebracht, wonach dann dieser gefaltete Blechzuschnitt gerundet und mit einer Längsschweißnaht endlos gemacht wird. Erst dann werden die entsprechend zugeschnittenen Abdeckstreifen 14 eingeschweißt, wofür punktuelle Anschweißungen genügen, da sich diese Abdeckstreifen 14 nur auf der Gasseite befinden. Außerdem ist es unter Verweis auf Fig. 3 auch möglich, die Kanäle 4', 6' durch auf die Brennkammerwand 3' oder durch auf einen Außenmantel 9 aufgesetzte, im Querschnitt u-förmige Profile 15 zu bilden und die Freiflächen 13 zwischen den Profilen 15 durch Abdeckstreifen 16 oder durch eine brennkammerseitige oder wasserseitige Begrenzungswand 17 zu verschließen. Dargestellt ist in Fig. 3 nur die Ausführungsform, bei der die Profile 15 auf den Außenmantel 9 aufgesetzt sind.

Die Kanäle 4', 6' können aber auch gemäß Fig. 5 in einen Gußkörper 18 eingeformt sein, der in geeigneter Weise und entsprechend abgedichtet in das Gehäuse 1 aus Stahlblech oder ebenfalls aus Guß eingebaut wird. Vorteilhafter wird jedoch gemäß Fig. 6 der Gußkörper 18 aus mindestens zwei axial hintereinander angeordneten Teilen T gebildet, und diese Teile T sind in einem Stahlblechmantel 19 wärmeleitend angeordnet, und zwar vorzugsweise eingeschrumpft.

Schließlich ist die Ausbildung sich zur Abzugsseite hin kontinuierlich verengender Kanäle 4', 6' auch gemäß Fig. 7A, B zu verwirklichen, wobei die Kanäle 4', 6' von Gußrippen 21 be grenzt werden und durch Stahlblechmäntel 22 zur Brennkammer 3 (Fig. 7A) oder zur Wasserseite hin (Fig. 7B) verschlossen sind.

Die Ausbildung des Dreizug-Heizkessels nach Fig. 4C ist insofern besonders vorteilhaft, weil damit der Gefahr von Kondensatbildung entgegengewirkt werden kann, nämlich dadurch, daß der dritte Zug 6 in den Faltungsbereichen der u-förmigen Faltungen 11 angeordnet wird, wo die Basisstege 11' dieser Faltungen mit dem Außenmantel 9' in Wärmeleitkontakt stehen, d.h., es ergibt sich dadurch Doppelschaligkeit mit "gebremstem" Wärmeübergang im kondensatkritischen Bereich des dritten Zuges 6.

Im übrigen bestünde bei den Gußausführungen gemäß Fig. 5, 6 die Möglichkeit, die dortigen Basisstege 11' dicker auszubilden als die im Bereich der den zweiten Zug 4 bildenden Kanäle 4', und zwar unabhängig davon, ob der Gußkörper oder die Gußkörperteile T von einem Stahlblechmantel 19 umgeben sind (Doppelschaligkeit) oder nicht.

## Patentansprüche

1. Dreizug-Heizkessel, bestehend aus einem wasserführenden Gehäuse (1) mit einer den ersten Zug (2) bildenden Brennkammer (3) mit brennerfernen, zum zweiten in Kanäle (4') gegliederten, die Brennkammer (3) umfassenden Zug (4) führenden Abzugsöffnungen (5), zu welchem zweiten Zug (4) der dritte, ebenfalls in Kanäle (6') gegliederte und ebenfalls die Brennkammer (3) umfassende Zug (6) parallel erstreckt ist,
**dadurch gekennzeichnet,**
daß die Kanäle (4') des zweiten Zuges (4) zur Brennerseite hin mit abnehmenden Querschnitten (Q) und zwischen diesen Kanälen (4') die Kanäle (6') des dritten Zuges (6) zur Abzugsseite hin mit abnehmenden Querschnitten (Q) bemessen sind, wobei die Abströmquerschnitte (7) des zweiten Zuges (4) den Zuströmquerschnitten (8) des dritten Zuges (6) entsprechen.

2. Dreizug-Heizkessel nach Anspruch 1,
**dadurch gekennzeichnet,**
daß die Kanäle (4', 6') der Züge (4, 6) durch auf die Brennkammerwand (3') oder auf einen die Kanäle (4', 6') zur Wasserseite begrenzenden Außenmantel (9) wärmeleitend aufgesetzte Stege (10) begrenzt sind und die freien Enden (10') der Stege (10) in Wärmeleitkontakt mit dem Außenmantel (9) oder der Brennkammerwand (3') stehen.

3. Dreizug-Heizkessel nach Anspruch 2,
**dadurch gekennzeichnet,**
daß die freien Enden (10') der Stege (10) als abgekröpfte Anlagestreifen (10") zum Außenmantel (9) oder zur Brennkammerwand (3') ausgebildet sind.

4. Dreizug-Heizkessel nach Anspruch 1,
**dadurch gekennzeichnet,**
daß die Kanäle (4', 6') der Züge (4, 6) durch im Querschnitt u-förmige Faltungen (11) der Brennkammerwand (3') oder durch Faltungen (11) einer die Brennkammer (3) konzentrisch umgebenden Wand (12) gebildet, die Freiflächen (13) zwischen den Faltungen (11) mit Abdeckstreifen (14) verschlossen und alle Kanäle (4', 6') mit einem Außenmantel (9') umschlossen sind.

5. Dreizug-Heizkessel nach Anspruch 1,
**dadurch gekennzeichnet,**
daß die Kanäle (4', 6') durch auf die Brennkammerwand (3') oder durch auf einen Außenmantel (9) aufgesetzte, im Querschnitt u-förmige Profile (15) gebildet und die Freiflächen (13) zwischen den Profilen (15) durch Abdeckstreifen (16) oder durch eine brennkammerseitige oder wasserseitige Begrenzungswand (17) verschlossen sind.

6. Dreizug-Heizkessel nach Anspruch 1,
**dadurch gekennzeichnet,**
daß die Kanäle (4', 6') in einem Gußkörper (19) eingeformt sind.

7. Dreizug-Heizkessel nach Anspruch 6,
**dadurch gekennzeichnet,**
daß der Gußkörper (18) aus mindestens zwei axial hintereinander angeordneten Teilen (T) gebildet ist und diese Teile (T) in einem Stahlblechmantel (19) wärmeleitend angeordnet sind.

8. Dreizug-Heizkessel nach Anspruch 4, **dadurch gekennzeichnet,** daß die Kanäle (6') des dritten Zuges (6) dort angeordnet sind, wo die u-förmigen Faltungen (11) mit ihren Basisstegen (11') am Außenmantel (9') in Kontakt stehen.

## Claims

1. A three-flue-type boiler comprising a water-carrying housing (1) including a combustion chamber (3) forming the first flue (2) and being provided with discharge openings (5) facing away from the burner and leading to the second flue (4) divided into passageways (4') and comprising the combustion chamber (3), with the third flue (6) also subdivided into passages (6') and also comprising the combustion chamber (3) extending in parallel to the second flue (4),
characterized in that the passageways (4') ofthe second flue (4) are dimensioned to have cross-sections (Q) decreasing toward the burner side and that the passageways (6') of the third flue (6) provided between the said passageways (4') are dimensioned to have decreasing cross-sections (Q) toward the discharge side, wherein the off-flow cross-sections (7) of the second flue (4) correspond to the in-flow cross-sections (8) of the third flue (6).

2. A three-flue-type boiler according to claim 1, characterized in that the passageways (4',6') of the flues (4,6) are confined by webs (10) mounted, in a heat-conducting way, on the combustion chamber wall (3') or on an outer jacket (9) confining the passageways (4',6') toward the water side, and that the free ends (10') of the webs (10) are in heat conducting contact with the outer jacket (9) of the combustion chamber wall (3').

3. A three-flue-type boiler according to claim 2, characterized in that the free ends (10') of the webs (10) are configured in the form of abutting strips (10") cranked toward the outer jacket (9) or toward the combustion chamber wall (3').

4. A three-flue-type boiler according to claim 1, characterized in that the passageways (4',6') of the flues (4,6) are formed by folds (11) of the combustion chamber wall (3') of U-shaped cross-section or by folds (11) of a wall (12) concentrically surrounding the combustion chamber (3), that the clear faces (13) between the folds (11) are sealed by cover strips (14) and all passageways (4',6') are embraced by an outer jacket (9').

5. A three-flue-type boiler according to claim 1, characterized in that the passageways (4',6') are formed by profiles (15) mounted on an outer jacket (9) and being of U-shaped cross-section, and that the clear faces (13) between the profiles (15) are sealed by cover strips (16) or by a confining wall (17) facing the side of the combustion chamber or the water side.

6. A three-flue-type boiler according to claim 1, characterized in that the passageways (4',6') are molded into a cast member (18).

7. A three-flue-type boiler according to claim 6, characterized in that the cast member (18) is formed of at least two parts (T) axially arranged in series and that the said parts (T) are disposed in a heat conducting way within a steel sheet jacket (19).

8. A three-flue-type boiler according to claim 4, characterized in that the passageways (6') of the third flue (6) are arranged at the place where the U-shaped folds (11) with the basic webs (11') thereof are in contact with the outer jacket (9).

## Revendications

1. Chaudière de chauffage à trois carneaux constituée par un bâti conducteur d'eau (1) avec une chambre de combustion (3) qui forme le premier carneau (2) avec des ouvertures d'évacuation (5) éloignées du brûleur, qui mènent au second carneau (4), divisé en canaux (4'), qui comprend la chambre de combustion (3), second carneau (4) par rapport auquel le troisième carneau (6), également divisé en canaux (6') et qui comprend également la chambre de combustion (3) est étendu parallèlement,
**caractérisée en ce**
que les canaux (4') du second carneau (4) sont dimensionnés avec des sections qui diminuent (Q) vers le côté du brûleur et entre ces canaux (4') les canaux (6') du troisième carneau (6) avec des sections qui diminuent (Q) vers le côté de l'évent, les sections d'écoulement (7) du second carneau (4) correspondant aux sections d'arrivée (8) du troisième carneau (6).

2. Chaudière de chauffage à trois carneaux selon la revendication 1,
**caractérisée en ce**
que les canaux (4', 6') des carneaux (4, 6) sont délimités par des baguettes (10) posées de manière à conduire la chaleur sur la paroi de la chambre de combustion (3') ou sur une enveloppe extérieure (9) qui délimite les canaux (4', 6') vers le côté de l'eau, et les extrémités libres (10') des baguettes (10) sont en contact thermoconducteur avec l'enveloppe extérieure (9) ou avec la paroi de la chambre de combustion (3').

3. Chaudière de chauffage à trois carneaux selon la revendication 2,
**caractérisée en ce**
que les extrémités libres (10') des baguettes (10) sont configurées comme des bandes d'appui coudées (10") vers l'enveloppe extérieure (9) ou vers la paroi de la chambre de combustion (3').

4. Chaudière de chauffage à trois carneaux selon la revendication 1,
**caractérisée en ce**
que les canaux (4', 6') des carneaux (4, 6) sont formés par des plis (11) de section en forme d'U de la paroi de la chambre de combustion (3') ou par des pllis (11) d'une paroi (12) qui entoure concentriquement la chambre de combustion (3), les surfaces libres (13) entre les plis (11) étant fermées par des bandes de recouvrement (14) et tous les canaux (4', 6') étant entourés par une enveloppe extérieure (9').

5. Chaudière de chauffage à trois carneaux selon la revendication 1,
**caractérisée en ce**
que les canaux (4', 6') sont formés par des profilés de section en forme d'U (15) rapportés sur la paroi de la chambre de combustion (3') ou sur une enveloppe extérieure (9) et les surfaces libres (13) entre les profilés (15) sont fermées par des bandes de recouvrement (16) ou par une paroi de délimitation (17) du côté de la chambre de combustion ou du côté de l'eau.

6. Chaudière de chauffage à trois carneaux selon la revendication 1,
**caractérisée en ce**
que les canaux (4', 6') sont moulés dans un corps en fonte (18).

7. Chaudière de chauffage à trois carneaux selon la revendication 6,
**caractérisée en ce**
que le corps en fonte (18) est formé par au moins deux parties (T) placées axialement l'une derrière l'autre et que ces parties (T) sont placées de manière thermoconductrice dans une enveloppe en tôle d'acier (19).

8. Chaudière de chauffage à trois carneaux selon la revendication 4,
**caractérisée en ce**
que les canaux (6') du troisième carneau (6) sont placées là où les plis en forme d'U (11) sont en contact avec les baguettes de base (11') sur l'enveloppe extérieure (9').
